# EUROPÄISCHE PATENTSCHRIFT

(11) **EP 2 434 050 B1**
(45) Veröffentlichungstag und Bekanntmachung des Hinweises auf die Patenterteilung: **09.09.2015**
(21) Anmeldenummer: 11007787.2
(22) Anmeldetag: 23.09.2011
(51) Int. Cl.: D07B 1/14

(54) **Seil mit einem Sensormodul**
Rope comprising a sensor
Corde comportant un capteur

(30) Priorität: 23.09.2010 DE 202010013519 U
(43) Veröffentlichungstag der Anmeldung: 28.03.2012
(73) Patentinhaber: Geo. Gleistein&Sohn GmbH, 28777 Bremen (DE)
(72) Erfinder: Schlätzer, Thomas, 28777 Bremen (DE); Berthold, Christian, Dr., 04736 Waldheim (DE); Jungnickel, Michael, Dipl.-Ing., 04736 Waldheim (DE); Schirmer, Eckehart, Dipl.-Phys., 04736 Waldheim (DE); Rickerl, Christoph, 40589 Düsseldorf (DE); Schomburg, Werner Karl, Prof. Dr., 52074 Aachen (DE); Gries, Thomas Gerhard, Prof. Dr., 52074 Aachen (DE); Wipfler, Melanie, 52074 Aachen (DE); Giannikopoulos, Tassi, 76327 Pfinztal (DE)
(74) Vertreter: Philipp, Matthias

(56) Entgegenhaltungen:
- EP-A1- 0 731 209
- EP-A1- 1 435 407
- EP-A2- 0 538 779
- EP-A2- 1 439 262
- WO-A1-87/04209
- WO-A1-2006/049226
- WO-A1-2010/072549
- GB-A- 1 353 415
- GB-A- 2 152 088
- JP-A- 2006 028 671
- US-A- 6 165 604
- US-A1- 2005 231 207
- US-B2- 7 326 139

## Beschreibung

Textile Seile, Bänder, Schnüre, Kordeln usw., insbesondere aus Chemie- oder Naturfasern oder Drahtlitzen oder aus einer Kombination daraus, im Rahmen der Erfindung als "Seil" bezeichnet, finden in zahlreichen Anwendungsbereichen beim Heben und Sichern von Lasten, Ladungen oder Personen, als Schiffsleinen, im industriellen Bereich oder im Sportbereich Anwendung, wobei ein Versagen ersichtlich z. T. schwerwiegende Folgen haben kann.

Da allerdings Verschleiß oder Beschädigungen in der Regel nicht von außen erkennbar sind, besteht ein Bedarf an einer zuverlässigen Überprüfungsmöglichkeit der Funktionssicherheit von lastaufnehmenden Seilen oder Bändern.

In G.B. 1353415 A wird ein Seil gemäß dem Oberbegriff des Anspruchs 1 beschrieben.

Die Aufgabe der Erfindung besteht darin, ein Seil zu schaffen, das kostengünstig herstellbar ist und eine zuverlässige Erfassung von Belastung, Dehnung und Zerrüttung ermöglicht.

Diese Aufgabe wird erfindungsgemäß durch ein Seil mit den Merkmalen des Anspruchs 1 gelöst.

Vorzugsweise ist ein drittes Sensormodul so mit dem Seil verbunden, dass es bei einer Dehnung des Seils ebenfalls gedehnt wird, ohne sich gegenüber dem Seil zu verschieben oder zu verrutschen, wodurch eine Verfälschung in der Erfassung der Dehnung des Seils eintreten würde.

Bevorzugt erstreckt sich das Sensormodul von einem ersten Ende bis zu einem zweiten Ende, d.h. praktisch über die volle Länge des Seils.

Es kann vorgesehen sein, dass das Sensormodul an mindestens einem seiner Enden, insbesondere an einem Ende des Seils, weiter insbesondere an einer stirnseitigen Endfläche des Seils, mit einem von außen zugänglichen Kontaktelement versehen ist. Dies kann ein von außen kontaktfähiger Abschnitt des Sensormoduls sein oder an dem Sensormodul befestigte Kontakte, Stecker, Buchsen oder ähnliches.

In einer Variante kann vorgesehen sein, dass das Sensormodul an einem seiner Enden mit einer Messelektronik verbunden ist, die von außen elektrisch kontaktierend oder berührungslos abfragbar sein kann. Die Messelektronik kann beispielsweise in das Seil eingebettet oder außen daran befestigt sein, und sie kann mit Kontakten versehen sein, über die sie mit Betriebsstrom versorgt und Daten ausgelesen werden können. Alternativ zu den genannten Kontakten kann eine berührungslose Strom- und Datenübertragung vorgesehen sein.

In einer Variante können mehrere, beispielsweise drei oder vier unabhängige Sensormodule vorhanden sein, die parallel zueinander angeordnet sein können, und die (im Falle von vier Sensormodulen) zum Zwecke der Kompensation unterschiedlicher Temperaturen der einzelnen Sensormodule nach Art einer Wheatstone'schen Messbrücke geschaltet sein können.

Bevorzugt ist vorgesehen, dass das Sensorgarn leitfähiger Metalldraht oder ein leitfähig, insbesondere mit Metall wie etwa Silber, beschichtetes Mono- oder Multifilamentband oder -garn aus Polyamid, Polyäthylen oder einem anderen thermoplastischen oder sonstigen, insbesondere hochfesten oder hochmodularen Polymermaterial ist. Anstelle oder zusätzlich zu der leitfähigen Beschichtung können in dem Polymermaterial oder Trägermaterial (z. B. Polyamid) leitfähige Partikel integriert sein, oder die leitfähige Beschichtung kann leitfähige Partikel in einem beispielsweise polymeren Grundmaterial enthalten.

In einer Ausführungsform kann vorgesehen sein, dass das Seil mehrere Sensormodule mit unterschiedlichen Bruchdehnungen aufweist. Beispielsweise können zwei, drei, vier, fünf oder mehr Sensormodule mit jeweils unterschiedlichen Bruchdehnungen vorgesehen sein, deren Bruch bei zunehmender Belastung des Seils nacheinander eintritt und Rückschlüsse auf die maximal eingetretene Belastung erlaubt.

Es kann zweckmäßig sein, wenn mindestens ein Sensorgarn mit einer Umhüllung, Umspinnung oder Umflechtung aus einem nichtleitenden Garnmaterial aufweist. Daneben besteht die Möglichkeit, dass mindestens ein Sensormodul ein Sensorgarn aufweist, das mit einem thermoplastischen Kunststoff beschichtet ist.

Die Erfindung sieht bevorzugt vor, dass mindestens ein Sensormodul zentral in einem Kern des Seils als entlang einer Längsachse des Seils verlaufender Stehfaden angeordnet ist.

Es kann vorgesehen sein, dass mindestens ein Sensormodul als parallel zu einer Längsachse des Seils verlaufender Stehfaden angeordnet ist.

Weiter kann vorgesehen sein, dass mindestens ein Sensormodul zentral in einer Kern- oder Mantellitze des Seils als Stehfaden angeordnet ist, wobei die Kern- oder Mantellitze als Ganzes geflochten oder geschlagen ist und das Sensormodul mit der Kern- oder Mantellitze mitläuft.

Es besteht die Möglichkeit, dass mindestens ein Sensormodul parallel zu einer. Kern- oder Mantellitze des Seils gefacht angeordnet ist, wobei die Kern- oder Mantellitze als Ganzes und/oder in sich geflochten oder geschlagen ist und das Sensormodul mit der Kern- oder Mantellitze mitläuft.

Es kann vorgesehen, dass mindestens ein Sensormodul mit eingerundet in eine Kern- oder Mantellitze angeordnet ist, wobei die Kernlitze und/oder die Mantellitze als Ganzes und/oder in sich geflochten oder geschlagen ist und das Sensormodul mit der Kern- oder Mantellitze mitläuft.

Weiter besteht die Möglichkeit, dass mindestens zwei Sensormodule einander an Überkreuzungsstellen überkreuzend um eine Kern- oder Mantellitze angeordnet sind, wobei mindestens ein Sensormodul eine zerrüttbare, elektrisch isolierende Beschichtung, Umhüllung, Umflechtung, Umlegung, Umwirbelung oder Umspinnung aufweist.

Bevorzugt sieht die Erfindung vor, dass mindestens ein Sensormodul bei einer Dehnung des Seils bricht, die mehr als 95%, 90%, 80%, 70%, 60%, 50%, 40%, 30% oder 20% der Bruchdehnung des Seils beträgt.

In einer Ausführungsform kann vorgesehen sein, dass mindestens ein Sensormodul bei einer Dehnung des Seils, die über 20%, 30%, 40%, 50%, 60%, 70%, 80% oder 90% der Bruchdehnung des Seils liegt, plastisch verformt wird. Aufgrund der plastischen Verformung des Sensormoduls, die erst oberhalb einer vorgegebenen Dehnung des Seils eintritt, wird eine bleibende Verformung und damit eine bleibende Änderung des elektrischen Widerstandsverhaltens des betroffenen Sensormoduls erzielt, die einen Rückschluss auf die tatsächlich eingetretene maximale Dehnung oder Belastung des Seils zulässt.

Die Erfindung wird nachfolgend anhand von Ausführungsbeispielen weiter erläutert, wobei auf eine Zeichnung Bezug genommen ist, in der
Fig. 1 eine Querschnittsansicht eines erfindungsgemäßen Seils in einer ersten und einer zweiten Ausführungsform zeigt,
Fig. 2 eine Querschnittsansicht eines erfindungsgemäßen Seils in weiteren Ausführungsformen zeigt,
Fig. 3 eine Querschnittsansicht eines erfindungsgemäßen Seils in weiteren Ausführungsformen zeigt,
Fig. 4a bis c verschiedene Seil- und Sensormodulanordnungen ergänzend zu Fig. 3 zeigen,
Fig. 5 eine schematische Seitenansicht eines Abschnitts einer Litze mit zwei Sensormodulen nach einer weiteren Ausführungsform zeigt,
Fig. 6 Kraft- und Widerstandsverläufe bei Dehnung eines Sensorgarns zeigt.

Die in Fig. 1 bis 4 dargestellten Seile, etwa Seile, sind Beispiele für Einsatzmöglichkeiten der Erfindung bei zahlreichen unterschiedlichen Seilkonstruktionen mit unterschiedlichen Litzenzahlen, wobei geschlagene oder gedrehte Seile als einfache Rundgeflechte mit beispielsweise 3, 4, 8, 12, 16 Litzen ebenso möglich sind wie Kernmantelseile mit Kerngeflechten aus beispielsweise 8, 12 oder 16 Litzen und einem Mantel mit 16, 20, 24, 32 oder 48 Litzen oder parallele Kernfilamente, die mit einem Mantelgeflecht gebündelt und geschützt werden. Eine Litze kann aus parallelen Filamenten, aus einem oder mehreren Garnen oder aus einem oder mehreren Zwirnen oder aus einer Kombination von Garnen und Zwirnen bestehen.

Eine Litze kann auf vielfältige Art und Weise gebildet sein. Im einfachsten Fall kann eine Litze aus einem Band oder Monofilament bestehen, oder in Form eines Garns oder Zwirns vorliegen, das aus einem oder mehreren Rohstoffen und in der einen oder anderen Dreh- bzw. Schlagrichtung gebildet sein kann (sogenannte "S" oder "Z" Schlagrichtung). In einer Alternative können mehrere Bänder, Garne oder Zwirne, die wiederum aus einem oder mehreren Rohstoffen bestehen können, nicht gedreht vorliegen, d. h. parallel liegend, und gemeinsam eine Litze bilden. Als weitere Alternative können mehrere Bänder, Garne oder Zwirne gedreht (S oder Z) und aus einem oder mehreren Rohstoffen bestehend vorliegen. Weiterhin ist eine Kombination aus einem oder mehreren Bändern und/oder einem oder mehreren Garnen und/oder einem oder mehreren Zwirnen möglich, die nicht gedreht bzw. parallel liegend angeordnet sind (beispielsweise Band, Garn und Zwirn, Garn und Zwirn, Band und Garn oder Band und Zwirn). In einer solchen Kombination ist selbstverständlich auch eine Drehung (S) oder (Z) eines mehrerer der Bestandteile Band, Garn oder Zwirn möglich.

Jede derartige Litze kann beschichtet, ummantelt (z. B. mit Kunststoff extrudiert oder mit Klebeband umwickelt), umflochten oder umlegt sein. Eine Kombination mit einem Sensormodul oder mehreren Sensormodulen bedeutet bspw. die Anordnung eines Sensormoduls als Stehfaden im Zentrum einer Litze, der der Längsrichtung der Litze folgt, oder eine in die Litze eingerundete Anordnung, wobei ein Sensormodul auch ein Band, ein Garn oder einen Zwirn einer Litze ersetzen oder zusätzlich eingebracht sein kann. Ein Seil kann aus einer Anzahl von Litzen gebildet sein (geschlagen, geflochten, gelegt, Herkules, Hybrid), wobei das Sensormodul vom Stehfaden (Zentrum des Seils oder in einem Abstand dazu bis nach außen) an beliebigen Positionen eingebracht sein kann.
Fig. 1 zeigt zwei Ausführungsbeispiele, bei denen ein Seil 2 einen Mantel mit Mantellitzen 4 und einen Kern mit Kernlitzen 6 aufweist, wobei ein Sensormodul 8 als Stehfaden geradlinig in Längsrichtung des Seils angeordnet ist. Mit A ist eine Anordnung bezeichnet, bei der das Sensormodul 8 zentral im Kern verläuft, während es bei B parallel zu einer Seillängsachse verläuft, insbesondere zwischen Kern und Mantel.
Fig. 2 zeigt zunächst zwei Anordnungen, bei denen ein Sensormodul 8 zentral in einer Kernlitze 6 (A) oder in einer Mantellitze 4 (B) verläuft und einer Flecht- oder Schlagrichtung der jeweiligen Litze, soweit vorhanden, beispielsweise flechtlinien- oder helix- bzw. schraubenlinienförmig, folgt.

Weiterhin zeigt Fig. 2 zwei weitere Anordnungen, bei denen ein Sensormodul 8 parallel zu einer Kernlitze 6 gefacht (C) oder parallel zu einer Mantellitze 4 gefacht (D) angeordnet ist und so mit der jeweiligen Litze mitläuft. In den Fällen C und D folgt das Sensormodul somit nur dem Verlauf der jeweiligen Litze als Ganzes, d.h. ihrem geflochtenen oder geschlagenen Verlauf, mit Abstand von der jeweiligen Längsachse der Litze.

Fig. 3 zeigt Anordnungen, bei denen ein Sensormodul 8 mit eingerundet in einer Kernlitze 6 (A) oder einer Mantellitze 4 (B) verlegt ist. Ähnlich wie bei den Anordnungen C und D in Fig. 2 folgt das Sensormodul 8 hierbei einerseits der Flecht- oder Schlagrichtung der jeweiligen Litze als Ganzes, weist aber zusätzlich einen überlagerten schraubenlinienförmigen Verlauf entlang des äußeren Umfangs der jeweiligen Litze auf.

In bestimmten Fällen, beispielsweise bei dicken Seilen, kann ein Sensormodul in einem Litzenbestandteil aufgenommen oder integriert sein, beispielsweise in einem Garn oder einem Zwirn einer Litze, nicht nur eingerundet in die Litze insgesamt.

Das Sensormodul 8 ist mit der Kernlitze 6 und/oder mit dem Mantel 4 reibschlüssig oder durch eine zusätzliche Verbindung wie Kleben oder Schmelzen an einer Relativbewegung bezüglich Kern, Kernlitze, Mantel und/oder Mantellitze gehindert, so dass es bei einer Dehnung des Seils entsprechend mitbewegt wird und sich nicht relativ dazu oder zu einem Teil davon verlagert, verschiebt oder verrutscht.

Fig. 4a bis c erläutern verschiedene Seil- und Sensorfadenanordnungen in Ergänzung zu Fig. 3, wobei mit A die Anordnung eines oder mehrere Sensormodule jeweils als Stehfaden angedeutet ist und das jeweilige Sensormodul in Längsrichtung des Seils verläuft und keinerlei Drehung, schraubenförmige Anordnung o. ä. besitzt (Fig. 4c: Stehfaden im Zentrum des Seils, Fig. 4a: Stehfaden etwas außerhalb des Zentrums und Fig. 4b: Stehfaden in einer Mantellitze). Mit B ist die Anordnung von Sensormodulen als Stehfaden in einer Litze angedeutet, die Ihrerseits eine zu einem Seil bzw. innerhalb des Seils geflochtene (Fig. 4b) oder geschlagene (Fig. 4c) Anordnung aufweist, wobei es sich bei der das Sensormodul enthaltenden Litze um eine Kern- und/oder Mantellitze handeln kann. Mit C ist eine in eine Litze eingerundete Anordnung (analog Fig. 3) eines Sensormoduls bezeichnet, wobei die jeweilige Litze wiederum in einem bzw. zu einem Seil geflochten (Fig. 4b) oder geschlagen (Fig. 4c) sein kann (Kern- und/oder Mantellitze).

Fig. 5 erläutert eine Variante, bei der zwei Sensormodule 8 als Zerrüttungssensor oder zur Erfassung einer Zerrüttungsbelastung eines Seils angeordnet sind. Die Sensormodule sind gegenläufig helix- oder schraubenlinienförmig um eine Litze herum angeordnet, bei der es sich bevorzugt um eine Kernlitze handelt. Eines der Sensormodule oder beide sind elektrisch nicht leitend beschichtet, umhüllt, umsponnen, umflochten o.ä., so dass im Neuzustand keine elektrisch leitende Kontaktierung erfolgt, sondern erst nach einer gewissen Betriebs- oder Nutzungsdauer des Seils, während der Dehnungs- und Biegewechselbeanspruchungen auf das Seil einwirken und eine Relativbewegung der Sensormodule an den Überkreuzungsstellen mit sich bringen. Dadurch werden mit der Zeit die elektrisch nicht leitenden Beschichtungen, Umhüllungen o.ä. durch Reibung zerstört, so dass an einem gewissen Punkt, der einer bestimmten Abnutzung des Seils entspricht, eine elektrische Kontaktierung einsetzt, die von außen detektiert werden kann.

Das Sensormodul 8 umfasst im einfachsten Fall einen einzelnen metallischen, elektrisch leitfähigen Draht oder ein einzelnes Filament aus Kunststoffmaterial, das elektrisch leitfähig beschichtet ist, beispielsweise mit einer dünnen Kupfer- oder Silberschicht. Alternativ kann das Sensormodul 8 aus einem Multifilamentgarn bestehen, von dem wenigstens ein oder einige Filamente elektrisch leitfähig beschichtet sind. Das Basismaterial des Sensormoduls kann beispielsweise ein Polyamid, etwa Polyamid 6 oder Polyamid 6.6, oder Polyethylen sein.

Erfindungsgemäß weisen die Filamente des Sensormoduls jeweils eine leitende, insbesondere metallische Schicht auf, die in Form eines geschlossenen Films aufgebracht ist. Eine Silberschicht hat beispielsweise eine Dicke von ca. 1 µm bis 2 µm bei einer Filamentdicke von beispielsweise 25 µm.

Die in Fig. 1 bis 5 dargestellten Sensormodule beinhalten mindestens ein Filament und vorzugsweise ein Multifilamentgarn, bei dem es sich zum Beispiel um ein Garn 235dtex2plyHC34f handeln kann. Fig. 6 erläutert beispielhaft Kraft- und Widerstandsverläufe eines derartigen Garns in einem Dehnungsbereich bis zur Höchstzugkraft des Sensorgarns, wobei das Sensorgarn einen reproduzierbaren Anstieg des elektrischen Widerstands mit der Dehnung ähnlich wie ein Dehnungsmessstreifen zeigt.

Auf oder um ein derartiges Sensorgarn können verschiedene nichtleitende Beschichtungen oder Umhüllungen aus Garnmaterialien angeordnet sein, beispielsweise zur Anpassung an ein gewünschtes Kraft-Dehnungsverhalten, zum Schutz des innenliegenden leitfähigen Sensorgarns bei der Verarbeitung und im Gebrauch des Seils sowie zur Beeinflussung der Krafteinkopplung vom Seil in das Sensormodul.

Eine Umflechtung oder Umspinnung mit nichtleitenden Fasern macht das Sensormodul empfindlich gegenüber Abrieb, der detektiert werden kann. Der Fasermantel, der um das elektrisch leitfähige Sensorgarn gelegt wird, wird durch Abrieb an anderen Garnen, beispielsweise zwischen Kern und Mantel eines Seils entsprechend Fig. 4, zerrüttet. Diese Eigenschaft kann zur Erfassung von Abrieb des Seils eingesetzt werden.

Alternativ oder zusätzlich kann ein Sensorgarn mit einer thermoplastischen Kunststoffschicht beschichtet werden, die je nach Dicke und Material das Kraft-Dehnungsverhalten des Sensorgarns verändert. Zusätzlich schützt der Kunststoffmantel bei geeigneter Materialauswahl das Sensorgarn neben dem Schutz bei Verarbeitung und Nutzung auch vor Umwelt- oder Feuchtigkeitseinflüssen. Durch den gegenüber einer metallischen Beschichtung erhöhten Reibkoeffizient wird auch ein verbesserter Reibschluss zwischen Kunststoffmantel und Seil erreicht und damit die Schlupf- oder Verschiebeneigung des Sensormoduls gegenüber dem Seil verringert.

Als Materialien, die sich für eine Kunststoffumhüllung eignen, seien beispielhaft TPU (thermoplastisches Polyurethan) und PVC genannt. Eine Kunststoffbeschichtung kann in unterschiedlichen Schichtdicken und Shore-Härtegraden aufgebracht werden.

Zur Sicherung des Sensormoduls an den Enden des Seils können die Enden des Sensormoduls mit dem Seil verschmolzen sein, wodurch auch das Eindringen von Feuchtigkeit zu der leitfähigen Beschichtung des Sensormoduls erschwert oder verhindert wird. Bei allen Varianten besteht auch die Möglichkeit, ein Sensormodul in einem geschlossenen U-förmigen Verlauf innerhalb eines Seils zu verlegen, wobei an einem Ende des Seils Anfang und Ende des Sensormoduls herausgeführt sind und das Sensormodul im Bereich des anderen Endes des Seils um 180° umgelenkt und auf gleichem oder anderem Weg zurückgeführt ist. Zweckmäßigerweise ist im Bereich der Herausführung eines Endes des Sensormoduls eine geeignete Kontaktierung, Steckereinheit o.ä. vorgesehen, um das Sensormodul elektrisch kontaktieren zu können.

Eine Auswertung (Feststellung eines Risses eines Sensorgarns in einem Sensormodul und ggf. dessen Lokalisierung; Widerstandsmessung mit oder ohne Belastung) kann beispielsweise dadurch erfolgen, dass das Sensormodul von einem oder beiden Enden aus mit einer geeigneten Wechselspannung beaufschlagt wird, beispielsweise mit einer Frequenz zwischen 100 Hz und 20 kHz, mit grundsätzlich beliebiger Impulsform, etwa sinus-, dreieck- oder rechteckförmig. Mittels kapazitiver Messtechnik kann dann in an sich bekannter Weise eine Bruchstelle des Sensormoduls berührungslos detektiert werden.

Wenn zwei oder mehr Sensormodule innerhalb eines Seils verlegt sind, beispielsweise zwei oder drei der in Fig. 1 bis 4 dargestellten Sensormodule, kann jedes Sensormodul mit einer unterschiedlichen Frequenz beaufschlagt werden, so dass unterschiedliche Bruchpunkte im Zuge einer einzigen Messung erfasst werden können.

Bei der Anordnung mehrerer Sensormodule besteht die Möglichkeit, unterschiedliche Belastungsbereiche des Seils abzudecken, so dass beispielsweise ein erstes Sensormodul so ausgelegt ist, dass es bei 30% der zulässigen Bruchdehnung des Seils reißt, ein zweites Sensormodul bei 60% der zulässigen Bruchdehnung des Seils reißt und ein drittes Sensormodul bei 90% der zulässigen Bruchdehnung des Seils reißt. Es kann dann erfasst werden, ob das Seil einer maximalen Dehnung von über 30%, über 60% oder über 90% seiner maximalen Bruchdehnung unterworfen war. Ein Bruch des Sensormoduls, das bei einer Dehnung des Seils von 60% seiner Bruchdehnung reißt, zeigt beispielsweise an, dass das Seil einer Dehnung von mindestens 60% seiner Bruchdehnung unterworfen gewesen ist.

Zu den Ausführungsformen nach Fig. 1 bis 3 sei in diesem Zusammenhang ausgeführt, dass bei identischen Sensormodulen allein aufgrund der unterschiedlichen Verlege- bzw. Einbauarten gemäß Fig. 1 bis 3 deutlich unterschiedliche Bruchdehnungen erzielt werden können. Wenn mehrere Varianten in ein und demselben Seil eingebaut sind, bricht bei zunehmender Belastung und damit Dehnung des Seils ein als Stehfaden angeordnetes Sensorgarn (Fig. 1, A oder B) zuerst, danach ein zentral, dann ein gefacht in/an einer Kern- oder Mantellitze angeordnetes Sensorgarn (Fig. 2, A, B und C,D) und schließlich ein "doppelt" mitlaufendes Sensorgarn (Fig. 3, A oder B). Unterschiedliche farbliche Kennzeichnungen der Sensorgarne können deren Auffindung und Verfolgung im Seil erleichtern.

Weiterhin besteht die Möglichkeit, ein Sensorgarn oder - modul so auszubilden, dass es bei zunehmender Dehnung des Seils nicht nur elastisch, sondern ab einer bestimmten Dehnung plastisch verformt wird, so dass eine bleibende, nicht reversible Verformung des Sensorgarns und damit eine auch nach Belastungsrückgang messbare, bleibende Widerstandsänderung des Sensorgarns erfasst werden kann. Beispielsweise kann ein Sensorgarn so eingebaut und eingestellt sein, dass es bei einer Dehnung des Seils, die über 10% oder 20% der Bruchdehnung des Seils hinausgeht, plastisch verformt wird. Das Maß der plastischen oder bleibenden Verformung richtet sich nach dem Maß der Dehnung, die über die genannte Mindestdehnung von (etwa 10% oder 20%) hinausgeht, und lässt damit einen Rückschluss auf die maximale Dehnung des Seils zu, der dieses unterworfen war.

Entsprechend ist eine Auslegung von Sensorgarnen auf größere oder kleinere Schwellenwerte möglich, so dass beispielsweise Dehnungen des Seils ab 5% seiner Bruchdehnung oder erst ab 30%, 40% oder mehr von dessen Bruchdehnung durch eine plastische Verformung des Sensorgarns erfasst und dauerhaft nachweisbar werden.

### Bezugszeichenliste

- 2: Seil
- 4: Mantellitze
- 6: Kernlitze
- 8: Sensormodul
- 10: Überkreuzungsstelle

## Patentansprüche

1. Seil (2) mit mindestens einem ersten und einem zweiten Sensormodul (8) zur Erfassung zumindest von Zerrüttungsbelastungen und ggf. von Dehnungsbelastungen, wobei jedes Sensormodul (8) mindestens ein elektrisch leitfähiges Sensorgarn aufweist **dadurch gekennzeichnet, dass** das erste und das zweite Sensormodul (8) einander an Überkreuzungsstellen überkreuzend um eine Kern- oder Mantellitze (6, 4) angeordnet sind, wobei mindestens eines der Sensormodule (8) eine zerrüttbare, elektrisch isolierende Beschichtung, Umhüllung, Umflechtung, Umlegung, Umwirbelung oder Umspinnung aufweist, so dass bei Zerrüttung der zerrüttbaren, elektrisch isolierende Beschichtung, Umhüllung, Umflechtung, Umlegung, Umwirbelung oder Umspinnung an einer der Überkreuzungsstellen eine elektrische Kontaktierung einsetzt.

2. Seil (2) nach Anspruch 1, wobei das Seil (2) zur Erfassung von Dehnungsbelastungen mindestens ein drittes Sensormodul (8) aufweist, wobei das dritte Sensormodul (8) so mit dem Seil (2) verbunden ist, dass es bei einer Dehnung des Seils (2) ebenfalls gedehnt wird, ohne sich gegenüber dem Seil (2) zu verschieben oder zu verrutschen.

3. Seil (2) nach Anspruch 2, wobei das Seil (2) zur Erfassung von Dehnungsbelastungen zwei, drei, vier, fünf oder mehr dritte Sensormodule (8) mit jeweils unterschiedlichen Bruchdehnungen aufweist, wobei die dritten Sensormodule (8) jeweils so mit dem Seil (2) verbunden sind, dass sie bei einer Dehnung des Seils (2) ebenfalls gedehnt werden, ohne sich gegenüber dem Seil (2) zu verschieben oder zu verrutschen.

4. Seil (2) nach einem der Ansprüche 2 oder 3, **dadurch gekennzeichnet, dass** mindestens ein drittes Sensormodul (8) ein Sensorgarn aufweist, das mit einem thermoplastischen Kunststoff beschichtet ist.

5. Seil (2) nach einem der Ansprüche 2 bis 4, **dadurch gekennzeichnet, dass** mindestens ein drittes Sensormodul (8) zentral in einem Kern des Seils (2) als entlang einer Längsachse des Seils (2) verlaufender Stehfaden angeordnet ist.

6. Seil (2) nach einem der Ansprüche 2 bis 5, **dadurch gekennzeichnet, dass** mindestens ein drittes Sensormodul (8) als parallel zu einer Längsachse des Seils (2) verlaufender Stehfaden angeordnet ist.

7. Seil (2) nach einem der Ansprüche 2 bis 6, **dadurch gekennzeichnet, dass** mindestens ein drittes Sensormodul (8) zentral in einer Kern- oder Mantellitze (6, 4) des Seils (2) als Stehfaden angeordnet ist, wobei die Kern- oder Mantellitze (6, 4) als Ganzes geflochten oder geschlagen ist und das dritte Sensormodul (8) mit der Kern- oder Mantellitze (6, 4) mitläuft.

8. Seil (2) nach einem der Ansprüche 2 bis 7, **dadurch gekennzeichnet, dass** mindestens ein drittes Sensormodul (8) parallel zu einer Kern- oder Mantellitze (6, 4) des Seils gefacht angeordnet ist, wobei die Kern- oder Mantellitze (6, 4) als Ganzes und/oder in sich geflochten oder geschlagen ist und das dritte Sensormodul (8) mit der Kernlitze (6, 4) mitläuft.

9. Seil (2) nach einem der Ansprüche 2 bis 8, **dadurch gekennzeichnet, dass** mindestens ein drittes Sensormodul (8) mit eingerundet in eine Kern- oder Mantellitze (6, 4) angeordnet ist, wobei die Kernlitze (6) und/oder die Mantellitze (4) als Ganzes und/oder in sich geflochten oder geschlagen ist und das dritte Sensormodul (8) mit der Kem- oder Mantellitze (6, 4) mitläuft.

10. Seil (2) nach einem der Ansprüche 2 bis 9, **dadurch gekennzeichnet, dass** mindestens ein drittes Sensormodul (8) bei einer Dehnung des Seils (2) bricht, die mehr als 95%, 90%, 80%, 70%, 60%, 50%, 40%, 30% oder 20% der Bruchdehnung des Seils (2) beträgt.

11. Seil (2) nach einem der Ansprüche 2 bis 9, **dadurch gekennzeichnet, dass** mindestens ein drittes Sensormodul (8) bei einer Dehnung des Seils (2) plastisch verformt wird, die über 20%, 30%, 40%, 50%, 60%, 70%, 80% oder 90% der Bruchdehnung des Seils beträgt.

12. Seil (2) nach einem der Ansprüche 2 bis 11, **dadurch gekennzeichnet, dass** vier unabhängige dritte Sensormodule (8) vorhanden sind, die nach Art einer Wheatstone'schen Messbrücke geschaltet sind.

13. Seil (2) nach einem der vorangehenden Ansprüche, **dadurch gekennzeichnet, dass** sich das Sensormodul (8) jeweils von einem ersten Ende bis zu einem zweiten Ende des Seils (2) erstreckt.

14. Seil (2) nach einem der vorangehenden Ansprüche, **dadurch gekennzeichnet, dass** das Sensormodul (8) jeweils an mindestens einem seiner Enden, insbesondere an einem Ende des Seils (2), insbesondere an einer stirnseitigen Endfläche des Seils, mit einem von außen zugänglichen Kontaktelement versehen ist.

15. Seil nach einem der vorangehenden Ansprüche, **dadurch gekennzeichnet, dass** das Sensormodul (8) jeweils an einem seiner Enden mit einer Messelektronik verbunden ist, die von außen elektrisch kontaktierend oder berührungslos abfragbar sein kann.

16. Seil (2) nach einem der vorangehenden Ansprüche, **dadurch gekennzeichnet, dass** das Sensorgarn ein leitfähiger Metalldraht oder ein leitfähig, insbesondere mit Metall, wie etwa Silber, beschichtetes Mono- oder Multifilament aus einem Polymermaterial ist, und/oder in dem Polymermaterial leitfähige Partikel integriert sind.

## Claims

1. Rope (2) with at least one first and one second sensor module (8) for detecting at least destruction loads and, if applicable, elongation loads, wherein each sensor module (8) has at least one electrically conductive sensor thread, **characterised in that** the first and the second sensor modules (8) are arranged around a core strand or jacket strand (6, 4) so as to cross over one another at crossover points, wherein at least one of the sensor modules (8) has an electrically insulating coating, sheathing, braiding, wrapping, winding or spun covering that can be destroyed, so that in the event that the destructible electrically insulating coating, sheathing, braiding, wrapping, winding or spun covering is destroyed at one of the crossover points an electrical contacting takes place.

2. Rope (2) according to claim 1, wherein the rope (2) for detecting elongation loads has at least one third sensor module (8), wherein the third sensor module (8) is connected to the rope (2) in such a way that in the event of an elongation of the rope (2), it too is elongated, without becoming displaced or slipping in relation to the rope (2).

3. Rope (2) according to claim 2, wherein the rope (2) for detecting elongation loads has two, three, four, five or more third sensor modules (8) with different breaking elongations in each case, wherein the third sensor modules (8) are respectively connected to the rope (2) in such a way that in the event of an elongation of the rope (2), they too are elongated, without becoming displaced or slipping in relation to the rope (2).

4. Rope (2) according to one of the claims 2 or 3, **characterised in that** at least one third sensor module (8) has a sensor thread that is coated with a thermoplastic synthetic material.

5. Rope (2) according to one of the claims 2 to 4, **characterised in that** at least one third sensor module (8) is arranged centrally in a core of the rope (2) as a stationary thread running along a longitudinal axis of the rope (2).

6. Rope (2) according to one of the claims 2 to 5, **characterised in that** at least one third sensor module (8) is arranged as a stationary thread running parallel to a longitudinal axis of the rope (2).

7. Rope (2) according to one of the claims 2 to 6, **characterised in that** at least one third sensor module (8) is arranged centrally in a core strand or jacket strand (6, 4) of the rope (2) as a stationary thread, wherein the core strand or jacket strand (6, 4) is braided or wrapped as a whole and the third sensor module (8) runs along with the core strand or jacket strand (6, 4).

8. Rope (2) according to one of the claims 2 to 7, **characterised in that** at least one third sensor module (8) is arranged folded parallel to a core strand or jacket strand (6, 4) of the rope, wherein the core strand or jacket strand (6, 4) as a whole and/or braided or wrapped in itself and the third sensor module (8) runs along with the core strand (6, 4).

9. Rope (2) according to one of the claims 2 to 8, **characterised in that** at least one third sensor module (8) is arranged such as to be rounded into a core strand or jacket strand (6, 4), wherein the core strand (6) and/or the jacket strand (4) as a whole and/or braided or wrapped in itself and the third sensor module (8) runs along with the core strand or jacket strand (6, 4).

10. Rope (2) according to one of the claims 2 to 9, **characterised in that** at least one third sensor module (8) breaks in the event of an elongation of the rope (2) that amounts to more than 95%, 90%, 80%, 70%, 60%, 50%, 40%, 30% or 20% of the breaking elongation of the rope (2).

11. Rope (2) according to one of the claims 2 to 9, **characterised in that** at least one third sensor module (8) is plastically deformed in the event of an elongation of the rope (2) that amounts to more than 20%, 30%, 40%, 50%, 60%, 70%, 80% or 90% of the breaking elongation of the rope.

12. Rope (2) according to one of the claims 2 to 11, **characterised in that** there are four independent sensor modules (8) present, which are connected in the manner of a Wheatstone measuring bridge.

13. Rope (2) according to one of the preceding claims, **characterised in that** the sensor module (8) extends respectively from a first end to a second end of the rope (2).

14. Rope (2) according to one of the preceding claims, **characterised in that** the sensor module (8) is respectively equipped, on at least one of its ends, in particular at one end of the rope (2), in particular at a frontal end face of the rope, with a contact element that is accessible from the outside.

15. Rope according to one of the preceding claims, **characterised in that** the sensor module (8) is respectively connected at one of its ends to an electronic measurement unit which can be polled from outside by electrical contact or in a contactless manner.

16. Rope (2) according to one of the preceding claims, **characterised in that** the sensor thread is a conductive metal wire or a conductive monofilament or multifilament made of a polymer material, in particular coated with metal, such as silver, and/or that conductive particles are integrated in the polymer material.

## Revendications

1. Corde (2) avec au moins un premier et un deuxième module capteur (8) devant détecter au moins les charges de désagrégation et éventuellement les charges d'allongement, où chaque module capteur (8) présente au moins un organe détecteur électriquement conducteur **caractérisée en ce que** le premier et le deuxième module capteur (8) sont disposés par chevauchement l'un par rapport à l'autre en des sites de croisement autour d'un toron central ou d'un toron périphérique (6, 4), où au moins un des modules capteurs (8) présente une gaine, une enveloppe, un tressage, un enrubannage ou un guipage électriquement isolant(e), apte à se désagréger de telle sorte que la désagrégation de la gaine, de l'enveloppe, du tressage, de l'enrubannage ou du guipage électriquement isolant(e), apte à se désagréger, en un des sites de croisement provoque un contact électrique.

2. Corde (2) selon la revendication 1, où la corde (2) présente au moins un module capteur tiers (8) devant détecter les charges d'allongement, le module capteur tiers (8) étant relié à la corde (2) de telle sorte qu'il soit également étiré lors d'un allongement de la corde (2) sans décalage ni glissement par rapport à la corde (2).

3. Corde (2) selon la revendication 2, où la corde (2) présente deux, trois, quatre, cinq modules capteurs tiers (8) ou plus pour détecter les charges d'allongement avec respectivement divers indices d'allongement à la rupture, les modules capteurs tiers (8) étant respectivement reliés à la corde (2) de telle sorte qu'ils soient également étirés lors d'un allongement de la corde (2) sans décalage ni glissement par rapport à la corde (2).

4. Corde (2) selon une des revendications 2 ou 3, **caractérisée en ce qu'**au moins un module capteur tiers (8) présente un organe détecteur revêtu d'un gainage thermoplastique.

5. Corde (2) selon une des revendications 2 à 4, **caractérisée en ce qu'**au moins un module capteur tiers (8) est disposé de façon centrale dans une âme de la corde (2) en tant que fil fixe suivant l'axe longitudinal de la corde (2).

6. Corde (2) selon une des revendications 2 à 5, **caractérisée en ce qu'**au moins un module capteur tiers (8) est disposé en tant que fil fixe parallèle à un axe longitudinal de la corde (2).

7. Corde (2) selon une des revendications 2 à 6, **caractérisée en ce qu'**au moins un module capteur tiers (8) est disposé de façon centrale dans un toron central ou un toron périphérique (6,4) de la corde (2), le toron central ou le toron périphérique (6,4) étant entièrement tressé ou tamponné et le module capteur tiers (8) étant solidaire du toron central ou du toron périphérique (6,4).

8. Corde (2) selon une des revendications 2 à 7, **caractérisée en ce qu'**au moins un module capteur tiers (8) est disposé tordu parallèlement à un toron central ou un toron périphérique (6,4), le toron central ou le toron périphérique (6,4) étant tressé ou tamponné dans son entier ou de façon interne et le module capteur tiers (8) étant solidaire du toron central (6,4).

9. Corde (2) selon une des revendications 2 à 8, **caractérisée en ce qu'**au moins un module capteur tiers (8) est disposé arrondi dans un toron central ou un toron périphérique (6,4), le toron central (6) et/ou le toron périphérique (4) étant tressé ou tamponné dans son entier et/ou de façon interne et le module capteur tiers (8) étant solidaire du toron central ou du toron périphérique (6,4).

10. Corde (2) selon une des revendications 2 à 9, **caractérisée en ce qu'**au moins un module capteur tiers (8) se casse lors d'un allongement de la corde (2) qui dépasse les 95%, 90%, 80%, 70%, 60%, 50%, 40%, 30% ou 20% de l'allongement à la rupture de la corde (2).

11. Corde (2) selon une des revendications 2 à 9, **caractérisée en ce qu'**au moins un module capteur tiers (8) est plastiquement déformé lors d'un allongement de la corde (2) qui dépasse les 20%, 30%, 40%, 50%, 60%, 70%, 80% ou 90% de l'allongement à la rupture de la corde.

12. Corde (2) selon une des revendications 2 à 11, **caractérisée en ce que** quatre modules capteurs tiers indépendants (8) sont disponibles et couplés à l'instar d'un pont de mesure Wheatstone.

13. Corde (2) selon une des revendications suscitées, **caractérisée en ce que** chaque module capteur (8) s'étend d'une première extrémité à une seconde extrémité de la corde (2).

14. Corde (2) selon une des revendications suscitées, **caractérisée en ce que** chaque module capteur (8) est muni en au moins une de ses extrémités, notamment à une extrémité de la corde (2), particulièrement sur une face avant de la corde, de contacts accessibles de l'extérieur.

15. Corde (2) selon une des revendications suscitées, **caractérisée en ce que** chaque module capteur (8) est relié en au moins une de ses extrémités à un dispositif électronique de mesure, consultable de l'extérieur par branchement électrique ou sans contact.

16. Corde (2) selon une des revendications suscitées, **caractérisée en ce que** l'organe détecteur est un fil métallique conducteur ou un mono-filament ou un filament multiple conducteur en matériau polymère notamment gainé de métal tel que par exemple de l'argent et/ou est intégré dans les particules conductrices du matériau polymère.
